# DEMANDE DE BREVET EUROPEEN

(11) **EP 1 665 953 A1**
(43) Date de publication de la demande: **07.06.2006**
(21) Numéro de dépôt: 04356188.5
(22) Date de dépôt: 01.12.2004
(51) Int. Cl.: A47B 13/12, G09F 15/00

(54) **Un ensemble de dispositifs pour transformer tables et mange-debout**

(71) Demandeur: Cruché, Claude, 30760 St. Julien de Peyrolas (FR)
(72) Inventeur: Cruché, Claude, 30760 St. Julien de Peyrolas (FR)

(57) **Abrégé**

L'invention concerne un ensemble de dispositifs permettant en toute sécurité et rapidement de remplacer un document publicitaire ou informatif sur une table ou un mange debout en levant le verre ou produit transparent pour procéder à ce changement de document.

Il est constitué d'un produit verrier de sécurité, d'un onglet de manipulation (figure n°1), d'une pièce de rotation (figure n°3), d'un cerclage avec sauterelle de fermeture, d'une serrure à clef et d'une pièce d'accroche destinée au cerclage fixée le long du pied de la table.

## Description

L'objet du présent brevet concerne un ensemble de dispositifs permettant la transformation de tous types de tables y compris les mange-debout, en espace publicitaire.

En l'absence des dispositifs appropriés, l'utilisation d'un verre protégeant un message publicitaire est trop dangereux et aléatoire.

Aujourd'hui, si on souhaite disposer un message publicitaire ou informatif entre une plaque de verre et une table de n'importe quel type, il est nécessaire d'enlever le verre, de le poser sur un autre support, puis de le remettre en place après avoir mis le message sur la table.

Les dispositifs selon l'invention permettent d'éviter ce transfert source d'accidents.

Ces dispositifs comprennent :
- un produit verrier de sécurité avec son onglet de manipulation et l'encoche pour loger la pièce de rotation
- une pièce de rotation de verre adapté à l'objet du présent brevet
- un cerclage avec une poignée de fermeture équipée d'une lumière pour l'incorporation d'une serrure à clef
- une pièce d'accroche assurant la suspension du cerclage le long de la table pendant le changement de document

Le produit verrier doit pouvoir être levé pour effectuer rapidement le changement de document. A cet effet, le produit verrier feuilleté ou trempé ou toute autre matière transparente et rigide, est muni d'un onglet (figure 1) qui permet à l'utilisateur de lever cet élément transparent facilement et rapidement d'une main pour disposer le support publicitaire ou informatif de l'autre main.

Du côté opposé à l'onglet, le support transparent est doté d'une encoche (figure 2) de dimension et forme variable adapté aux figures géométriques des tables du marché.

La table, dans le cadre du travail de préparation à la fixation de la pièce de rotation sera munie, elle aussi, d'une encoche pour recevoir la pièce de rotation. Cette encoche, dont pour l'exemple, les dimensions dont de : largeur 27 mm, profondeur 20mm, épaisseur 8 mm pour la pièce de rotation (figure 3) est adaptée aux caractéristiques variables des tables du marché.

La pièce de rotation (figure 3), métallique ou dans toute autre matière première répondant aux critères de solidité.

Elle se décompose :
- d'une partie inférieure constituée d'une platine de longueur variable équipée de trous destinés à recevoir des vis de fixation
- d'un système pivotant permettant de rendre l'ensemble mobile
- d'une partie supérieure en U assurant le maintien de l'élément transparent muni ou non de vis de fixation de l'élément transparent.

Le nombre de pièces de rotation munissant une table sera fonction de ses dimensions, du type géométrique de son plateau et de la nature du support. La pièce de rotation sera modifiée pour tenir compte de ces différents impératifs liés aux caractéristiques des tables.

Les tables et leurs supports transparents avec toutes les caractéristiques précédemment citées, bénéficient d'un cerclage assurant à l'ensemble une parfaite cohésion.

Le cerclage recouvre la partie transparente afin de leur permettre une parfaite adhésion à la table, sa protection lors des chutes et l'accès aux utilisateurs de celle-ci.

Ce cerclage est muni d'une sauterelle de fermeture ayant été usiné avec une lumière spéciale (figure 4), permettant de recevoir une serrure à clef rendant le cerclage inviolable.

Il bénéficie aussi d'une pièce d'accroche (figure 5) fixée le long de la table et qui assure à l'utilisateur un confort pour enlever et remettre le cerclage. Cette pièce en forme de crochet à pan coupé est usinée en fonction des caractéristiques du cerclage. Son positionnement et sa fixation sur le pied de la table sont calculés pour une manifestation aisée.

## Revendications

1. Dispositif permettant de transformer les supports tels que tables et mange debout, **caractérisé en ce qu'**il comporte un verre de sécurité basculant ou autre produit transparent de sécurité basculant, d'une pièce de rotation (figure n°3), d'un onglet de manipulation (figure n°1).

2. Dispositif permettant de sécuriser les éléments de la revendication par un cerclage.

3. Dispositif permettant selon les revendications précédentes de munir le cerclage d'une fermeture type sauterelle ou autre précédemment muni d'une lumière pour y introduire une serrure amovible à clef (figure 4/01 et 4/02).

4. Dispositif permettant d'accrocher le cerclage sur le pied de la table pendant les opérations relevant des revendications précédentes.

5. Dispositif selon l'une quelconque des revendications précédentes **caractérisées en ce que** le verre se lève toujours face à la pièce de rotation.

6. Dispositif selon la revendication 1 **caractérisé en ce que** la pièce de rotation comporte une platine inférieure munie de deux trous qui se visse sur les supports, un pivot qui prolonge la pièce inférieure et qui à l'autre extrémité est équipé d'un U décalé destiné à maintenir le verre ou tout autre produit transparent de sécurité. Le U décalé a été préalablement percé de deux trous afin de bloquer les éléments transparents.
